# EUROPÄISCHE PATENTSCHRIFT

(11) **EP 0 336 197 B1**
(45) Veröffentlichungstag und Bekanntmachung des Hinweises auf die Patenterteilung: **03.06.1992**
(21) Anmeldenummer: 89104987.6
(22) Anmeldetag: 21.03.1989
(51) Int. Cl.: B05B 12/06, B05B 12/12, B05B 7/14, B30B 15/00

(54) **Gezielte Abgabe dosierter Mengen von feinverteilten Feststoffen mit Venturi-Düse und geregelter Ansteuerung**
Targetted discharge of dosed quantities of solid materials contained in a gas using a venturi nozzle and a control device for regulating it
Décharge ciblée de quantités dosées de matières solides réparties dans un gaz utilisant une buse à venturi et une commande à régulation

(30) Priorität: 02.04.1988 DE 3811260
(43) Veröffentlichungstag der Anmeldung: 11.10.1989
(73) Patentinhaber: Dr. Karl Thomae GmbH, D-88397 Biberach (DE)
(72) Erfinder: Boldis, Josef, Dipl.-Ing., D-7950 Biberach 1 (DE); Gläsel, Volker Ingo, Dipl.-Chem., D-7950 Biberach 1 (DE); Flaischlen, Ekkehard, Dipl.-Ing., D-7951 Ingoldingen (DE); Voss, Gunther M., D-8918 Diessen (DE)

(56) Entgegenhaltungen:
- WO-A-87/04643
- FR-A- 2 112 282
- US-A- 4 098 915
- US-A- 4 323 530

## Beschreibung

Die Erfindung betrifft ein Verfahren zur gestenerten Freischung von pulverförmigen Feststoffen gemäß dem Oberbegriff des Anspruchs 1 und eine Vorrichtung zur Durchführung des Verfahrens gemäß dem Oberbegriff des Anspruchs 9.

Die Aufgabe besteht darin, pulverförmige bzw. feinverteilte Feststoffe in gezielter Weise und in dosierten Einzelmengen, also gleichsam in Form von Pulverpaketen definierter Größe, getaktet an vorbeigleitende Träger abzugeben. Als Träger kommen z. B. im Lebensmittelbereich Backformen oder Pralinen in Frage, die mit einem pulverförmigen Material zu beaufschlagen sind; im Arzneimittel- und Katalysatorenbereich lassen sich auf diese Weise z. B. Komprimate mit Trennschichten versehen; besonders interessant ist aber die Möglichkeit, pulverförmige Schmierstoffe auf die mechanisch beanspruchten Flächen von Preßwerkzeugen zur Tablettierung von Granulaten aufzubringen wenn es darum geht, dieses Aufbringen sowohl in gezielter Weise auf bestimmte Zonen dieser Preßwerkzeuge aber auch in mengenmäßig definierter Weise vorzunehmen.

Durch die US-PS 4.323.530 wird ein Verfahren zur Verpreßung von Granulaten zu Tabletten, Dragéekernen und dergleichen beschrieben, bei welchem vor jedem Preßvorgang auf die beanspruchten Zonen der Preßwerkzeuge ein bestimmter Betrag an Schmiermittel in flüssiger oder suspendierter Form mittels eines intermittierend arbeitetenden Düsensystems aufgetragen wird. Diese Art der Schmierung erlaubt es, daß dem zu verpressenden Granulat kein Schmiermittel, z. B. Magnesiumstearat, mehr beigegeben werden muß; dies führt beispielsweise zu Arzneimitteln mit einer wesentlich verbesserten Bioverfügbarkeit des darin enthaltenen Wirkstoffes. Da ein in einem Lösungsmittel, wie Wasser oder niederer Alkohol, schwerlösliches Schmiermittel, wie z. B. Magnesiumstearat, sich in der gewünschten bzw. erforderlichen Menge nur dann auf die Preßzonen aufbringen läßt, wenn man größere Volumenmengen dieser Lösungen auf die Flächen aufsprüht oder aufpunktet, hat sich das Bedürfnis ergeben, solche Schmiermittel in Pulverform auf die betreffenden Zonen auftragen zu können.

In diesem Zusammenhang ist ein Verfahren (DE-A-2 456 298) zur Beschichtung von Formen für Rohlinge mittels eines Luft-Schmiermittel-Gemisches bekannt, bei welchem das Schmiermittel als ein trockenes Pulver so gestaltet war, daß es elektrisch aufgeladen werden konnte, um in diesem Zustand unter Benutzung einer Einspritzvorrichtung elektrostatisch an den Innenwänden einer Form abgelagert zu werden. Die Durchführung eines solchen Verfahrens verlangt sehr hohe konstruktive Erfordernisse bei der Herstellung einer entsprechenden Presse. Das elektrostatische Ablagern hat zudem einen sehr hohen Verschmutzungsgrad der Umgebung der Preßwerkzeuge durch unvermeidbare statische Aufladungen auch dieser Teile und des Granulatstaubes zur Folge. Diese Art der Beschichtung mit Schmiermitteln fand aus diesen und anderen Gründen keinen Eingang in die Technik der Tablettenherstellung und unterscheidet sich grundsätzlich von einem gezielten Aufbringen von Schmiermitteln auf bestimmte Zonen der Preßwerkzeuge aber auch auf bestimmte Zonen von Trägermaterialien, wie sie im Arzneimittel-, Lebensmittel- oder Katalysatorbereich üblich sind.

Durch die US-Patentschrift Nr. 3 461 195 wird eine Vorrichtung zum Schmieren von Matrizen mittels pulverförmiger Schmiermittel beschrieben. Mittels eines Ventils wird komprimierte Luft in einem mit dem pulverförmigen Schmiermittel gefüllten Tank gepreßt und das Pulver-Luft-Gemisch in eine Schmierkammer am Tablettierschuh geblasen. Diese Vorrichtung ist nur für langsam laufende Exzenterpressen konzipiert und läßt sich auf moderne Rundläufer-Pressen nicht übertragen.

In der japanischen Patentschrift 20 103/73 wird das Beschichten der Oberflächen von Preßwerkzeugen bei Tablettiermaschinen mit einem Pulver-Luft-Gemisch beschrieben. An auf die Preßwerkzeuge gerichteten Austrittsöffnungen wird ein Pulver-Luft-Gemischkegel freigesetzt und die Verteilung auf die Ober- und Unterstempel über ein Drosselventil eingestellt. Zur Vermeidung von Verstopfungen in dem Zuleitungssystem und im Ventil wird ein starker Luftstrom benötigt. Hierbei auftretende Vernebelungen des Schmiermittel-Luft-Gemisches im Bereich der Stempel und Matrizen, die zu einer Verschmutzung nicht nur der Preßwerkzeuge und ihrer Gleitlager sondern auch des Tablettiertellers führen, werden durch das Anbringen von Leitblechen und einer Absaugvorrichtung bekämpft. Die Anwendung eines Pulver-Luft-Gemischkegels zur Aufbringung von pulverförmigen Schmiermitteln auf die Preßwerkzeuge erzwingt also umfangreiche Schutzmaßnahmen, die zudem nur schwierig in dem engen, zur Verfügung stehenden Raum zwischen Unter- und Oberstempel von Tablettiermaschinen anzubringen sind. Trotzdem wird sich aber eine Verschmutzung der Tablettiermaschine im Dauerbetrieb durch Verstäuben des Schmiermittelpulvers nicht umgehen lassen. Nach dem Verfahren dieser japanischen Patentschrift wird zunächst ein Schmiermittelpulver-Luft-Gemisch erzeugt, welches anschliessend, durch ein Ventil gesteuert, an die Austrittsöffnungen geführt wird, um dort in Form eines Sprühkegels freigesetzt zu werden; von einem gezielten und quantifizierten Aufbringen des Schmiermittel-Luft-Gemisches ist nicht die Rede.

Es wurde nun ein Weg zur gezielten Beaufschlagung bestimmter Zonen von Flächen mit pulverförmigen Feststoffen, z. B. Schmiermitteln, gefunden, der die oben angeführten Nachteile nicht aufweist. Die Erfindung besteht aus einem Verfahren zur gesteuerten Freisetzung dosierter Mengen von feinverteilten Feststoffen zum Zwecke der gezielten Aufbringung von z. B. Schmiermitteln oder Trennmitteln auf die beanspruchten Flächen von Preßwerkzeugen in Tablettiermaschinen oder von Feststoffen auf feste Trägermaterialien, z. B. im Arzneimittel-, Lebensmittel- oder Katalysatorbereich. Die Merkmale des Kennzeichnenden Teils des erfindungs gemäßen Verfahrens nach Anspruch 1 bestehen darin, daß der aufzutragende pulverförmige Feststoff zuerst homogenisiert und dann mittels einer oder mehrerer Venturidüsen über ein gasförmiges Transportmittel angesaugt und in gezielter Weise und in dosierten Mengen zum gewünschten vorbeigleitenden Objekt transportiert wird, wozu das Transportmittel durch ein oder mehrere Ventile synchron zur Taktzahl der vorgeführten Objekte getaktet wird.

Die Erfindung betrifft auch eine Vorrichtung zur Durchführung des Verfahrens. Der aufzutragende Stoff wird mit Hilfe einer oder mehrerer Venturi-Düsen durch ein gasförmiges Transportmittel angesaugt und über die Öffnungen dieser Düsen an das zu beaufschlagende Objekt in gezielter und quantifizierter Weise abgegeben, wobei das Transportmittel durch ein Ventil synchron zur Taktzahl der vorbeigeführten Objekte getaktet wird; die Venturi-Düse und die geregelte Ansteuerung erlauben die gezielte und quantifizierte Freisetzung der aufzutragenden Stoffe.

Als gasförmige Transportmittel eignen sich komprimierte Luft oder auch andere Gase, wie Stickstoff. Die Steuerung des Transportmittels erfolgt durch ein oder mehrere Ventile, deren Betätigung elektronisch, mechanisch oder pneumatisch ausgelöst wird. Die Auslösung des oder der Ventile hängt ab von der Frequenz und Geschwindigkeit, mit der die zu beaufschlagenden Objekte an den Austrittsöffnungen der Venturi-Düse bzw. -Düsen vorbeiziehen. Bei Tablettiermaschinen melden z. B. Sensoren das Herangleiten der zu beaufschlagenden Preßwerkzeuge an eine Steuerungsvorrichtung, die zeitgerecht das oder die Ventile für das Transportmittel kurzfristig öffnet, wobei das jetzt durchströmende Transportmittel in der Venturi-Düse eine definierte Menge des Pulver-Gas-Gemisches, welches den zu beaufschlagenden Stoff, z. B. Schmiermittel, enthält, durch Sog mitnimmt und beschleunigt, um dieses damit quantifizierte Gemisch gezielt auf die zu beaufschlagenden Flächen aufzubringen. Das gezielte Aufbringen des Gemisches erfolgt durch die Synchronisation der Impulse und durch die Geometrie der Düsenöffnungen, die z. B. schlitzförmig oder oval sein kann oder z. B. auch die Form einer Acht annehmen kann.

Es ist für bestimmte Zwecke vorteilhaft als Ventil ein Drehschieberventil, welches am Eingang der Venturi-Düse anliegt und mit dieser funktionell zusammenwirkt, zu verwenden. Der Drehschieber, der an einer Achse anliegt und durch diese in geregelter Weise betätigt wird, dient als ein Druckluftventil für die Venturi-Düse oder -Düsen, die direkt hinter dem Drehschieber stationär angeordnet ist oder sind. Der durch die Venturi-Düse erzeugte Unterdruck saugt das Pulver-Gas-Gemisch, z. B. Pulver-Luft-Gemisch, an, während der Transportmittelstrahl, z. B. Luftstrahl, der Venturi-Düse gleichzeitig das Gemisch zu einer Auslaßöffnung und damit in Richtung auf die zu beaufschlagenden Oberflächen, beschleunigt.

Die Venturi-Düse wird direkt vor der zu beaufschlagenden Fläche, z. B. einer Arzneiform, eines Stempels und einer Matrize in einer Tablettiermaschine, angeordnet. Um eine besonders straffe Bündelung bzw. eine gleichförmige Geschwindigkeitsverteilung des die Venturi-Düse verlassenden Strahls zur Vermeidung von vagabundierenden Mediumteilchen vor den zu beaufschlagenden Zonen zu erreichen, empfiehlt es sich, der Venturi-Düse eine Beruhigungszone bzw. ein Beruhigungsrohr nachzuordnen. In diesem Beruhigungsrohr läßt sich gewünschtenfalls auch eine Umlenkvorrichtung anbringen, die den erzeugten, gepulsten Strahl in Richtung der zu beaufschlagenden Objekte ablenkt.

Eine punkt- oder strichförmige Beschichtung bzw. Beaufschlagung der Objekte ist zu erreichen, wenn die Auslaßöffnung als ein Loch ausgeführt ist.

Eine viereckige oder rechteckige Beaufschlagung der entsprechenden Flächen des vorbeiziehenden Objektes ist zu erreichen, wenn die Auslaßöffnung die Form eines Spaltes hat, der mehr oder weniger langgezogen sein kann.

Im Falle der Verwendung eines Drehschieberventils kann man auch andere Formen der Beaufschlagung auch unterschiedlich in verschiedenen Richtungen, erzielen, wenn auf der Innenwelle des Drehschieberventils vor dem Auslaßspalt, gegebenenfalls am Ende des Beruhigungsrohres, eine als Schablone dienende Trommel befestigt ist, die synchron mit dem Drehschieber läuft. So lassen sich z. B. die Ober- und Unterstempel einer Tablettiermaschine unterschiedlich beaufschlagen oder es lassen sich so verschiedene Figuren wie Kreise, Sterne, Buchstaben, auf Trägern, z. B. Pralinen, anbringen. Am vorteilhaftesten ist das Anbringen einer Schablone unmittelbar vor der oder den Austrittsöffnungen der Beruhigungszone, um den freigesetzten, gepulsten Strahl zu modulieren. Selbstverständlich ist die Modulation des austretenden Strahles auch unter Verwendung von anderen Ventiltypen möglich, wenn die Schablone mit der Frequenz der Stempel synchronisiert wird.

Im allgemeinen wird die Druckluft für die Venturi-Düse über ein Mikrodosierventil in Abhängigkeit von der Frequenz und der Geschwindigkeit, mit der die Objekte an der Düsenöffnung vorbeigeführt werden, also z. B. der Tablettenpresse, zugeführt. Im Falle des Drehschieberventils übernimmt der Drehschieber diese Aufgabe; zu diesem Zweck ist die Umdrehungszahl der Achse, auf der der Drehschieber sitzt, an die Frequenz und Geschwindigkeit, mit der die Objekte an der Düsenöffnung vorbeigeführt werden, gekoppelt.

Die Aufbereitung des feinverteilten Feststoffes zu einem homogenen Pulver-Gas-Gemisch erfolgt in einer Homogenisierungskammer, die der Venturi-Düse vorgeschaltet ist. Die Aufbereitung und homogene Verteilung der Pulverpartikel im Gas erfolgt mit Hilfe eines Rührwerkes und/oder einer Wirbelschicht, wobei das zu transportierende Pulver-Gas-Gemisch vor dem Absaugen in die Venturi-Düse noch ein Sieb passiert, wo größere Partikel durch die Tätigkeit eines Einstreichers an diesem Sieb zerrieben werden. Ein der Homogenisierung vorgeschaltetes Dosierwerk wird zur Vordosierung des feinzuverteilenden Feststoffes mit der Taktzahl des oder der Ventile proportional gekoppelt, wobei das Übersetzungsverhältnis, d. h. das Verhältnis der Durchsatzmenge des Dosierwerkes zur Taktzahl des Ventils, das ja der Art des Pulvermaterials angepaßt sein muß, frei wählbar ist und individuell eingestellt wird.

Bei einer Ausführungsform zur Beaufschlagung der Preßwerkzeuge an Tablettiermaschinen durch ein Schmiermittelpulver-Luft-Gemisch wird das feste Schmiermittel, z. B. Magnesiumstearat, über einen Trichter einer Dosierschnecke zugeführt. Ein vor der Dosierschnecke gegebenenfalls angebrachtes Rührwerk zerkleinert das Schmiermittel soweit, daß es durch die Dosierschnecke transportiert werden kann. Die Dosierschnecke wird von einem Motor angetrieben, dessen Umdrehungen abhängig sind von der Geschwindigkeit der Tablettenpresse und der gewünschten Dosiermenge. Die Dosierschnecke, die auch eine axiale Bewegung macht, transportiert das Schmiermittel in eine Homogenisierungskammer z. B. Wirbelkammer. Die Wirbelschicht wird durch Druckluft erzeugt, die am Boden der Wirbelkammer zugeführt wird. Die Luftmenge zur Erzeugung der Wirbelschicht ist justierbar. Ein von einem Motor angetriebenes Rührwerk in der Wirbelkammer verhindert die Bildung von Klumpen. Zwischen der Wirbelkammer und der Ansaugleitung an der Venturi-Düse ist ein Sieb mit einem Einstreicher vorgeschaltet, welches das Gut zu passieren hat bevor es angesaugt wird. Mittels des Unterdrucks, der durch den Luftimpuls der Venturi-Düse nach Betätigung des Ventils erzeugt wird, wird das Schmiermittelpulver-Luft-Gemisch angesaugt und beschleunigt und durch die Austrittsöffnung der Venturi-Düse als ein entsprechend der Länge des Luftimpulses kleineres oder größeres Pulverpaket gezielt an das zu beaufschlagende Objekt, hier an bestimmte Zonen der Stempel und Matrizen, abgeschossen. Bei der Verwendung eines Dosiergerätes dieser Art ist es möglich, bis zu 200 000 Preßlinge in einer Stunde herzustellen, wobei die zur Schmierung der Preßwerkzeuge benötigten Feststoffmengen im allgemeinen zwischen 0,01 und 2 mg pro Tablette schwanken können (abhängig von der Tablettengröße und der Art des Schmiermittels).

Bei einer anderen Ausführungsform erfolgt die Vordosierung über ein Dosiergerät (z. B. Mikrodosierer der Firma Gericke), das mit Hilfe eines Rührflügels immer eine bestimmte Menge des Schmiermittelpulvers auf einen Rotor, der mit einer oder mehreren Rillen versehen ist, abgibt. Ein in diese Rillen eingreifender Abstreifer sorgt für die Freisetzung des Pulvers in eine Homogenisierungskammer; die Dosiermenge kann in weiten Bereichen von z. B. 13 bis 9600 ml/Stunde exakt eingestellt werden.

In der Homogenisierungskammer ist ein Rührwerk, z. B. in Form von um eine Achse gewundenen Flügeln, untergebracht. Die der Aufbereitung des Schmiermittelpulvers dienende Kammer wird durch ein Sieb an ihrem Auslaßteil begrenzt, auf welchem ein Einstreicher rotiert, der größere Agglomerate zerreibt; dieser Einstreicher kann auf der Achse, welche die Flügel in der Kammer trägt, befestigt sein, er kann aber auch mit der Frequenz der Venturi-Düse synchronisiert sein. Während das Rührwerk in dieser Kammer das Absetzen von Feststoffen und die Bildung von Agglomeraten verhindert, streicht der Einstreicher den Feststoff durch das Sieb, er dosiert also das Pulver in den angrenzenden Raum und verhindert das Zusammenbacken des Pulvers auf der Sieboberfläche. Der durch die Venturi-Düse erzeugte Unterdruck saugt den eingestrichenen Feststoff aus den sich an die Unterseite des Siebes angrenzenden Raum an, während der Luftstrahl der Venturi-Düse das Feststoff-Luft-Gemisch zu den Auslaßöffnungen beschleunigt. Die infolge der Taktung des Luftstrahles entstehenden Pulverpakete gelangen auf die Oberflächen der Preßwerkzeuge, die beschichtet werden müssen.

Bei einer weiteren Ausführungsform wird zunächst, wie vorstehend beschrieben, das Pulver vordosiert und in dieser Form zur Aufbereitung eines Pulver-Gas-Gemisches einer Homogenisierungskammer zugeleitet. In der Homogenisierungskammer ist auf einer Außenwelle ein Rührwerk, z. B. in Form von schräggestellten Flügeln, die auch die Form einer Rührschnecke annehmen können, befestigt, wobei die Achse dieses Rührwerks durch einen Motor mit stufenlos einstellbarer Drehzahl angetrieben wird. Während die Außenwelle am Rührwerk endet, setzt sich eine in dieser angebrachte Innenwelle bis zu der Venturi-Düse fort, die hier mit einem Drehschieberventil direkt verkoppelt vorliegt; die Welle liegt an dem eigentlichen Drehschieberelement dieses Ventils an. Diese Welle wird über einen Motor mit Tachogenerator und PID-Regelung (PID=Proportional-Integral-Differential) angetrieben und ist damit mit der Drehzahl der Tablettiermaschine synchron gekoppelt. Das Rührwerk verhindert das Absetzen von Feststoffen und die Bildung von Agglomeraten in der Homogenisierungskammer. Ein Sieb trennt die Homogenisierungskammer von der Zuführung in die Venturi-Düse ab. Ein auf der Innenwelle montierter Einstreicher streicht den Feststoff durch das Sieb und verhindert auch das Zusammenbacken des Pulvers auf der Sieboberfläche. Die Rührwerk-Einstreicher-Kombination hat die Aufgabe, eventuelle Schwankungen bei der Vordosierung auszugleichen und ein homogenes Schmiermittelpulver-Luft-Gemisch zu erzeugen. Der nach dem Sieb auf der Innenwelle befestigte Drehschieber dient als Druckluftventil für die Venturi-Düse, die direkt hinter dem Drehschieber angeordnet ist. Der durch die Venturi-Düse erzeugte Unterdruck saugt das eingestrichene Pulver-Gas-Gemisch an, der Luftstrahl der Venturi-Düse beschleunigt das Pulver-Gas-Gemisch zu den Auslaßöffnungen und an die zu beschichtenden Oberflächen. Mit diesem Gerät ist es möglich, bis zu 200 000 Tabletten pro Stunde herzustellen, ohne daß dem Granulat ein Schmiermittel beigesetzt werden muß. Pro Tablette werden nur 0,01 bis ca. 2 mg Schmiermittel benötigt; die Menge hängt von der Tablettengröße und der Art des Schmiermittels ab.

Gegenstand der Erfindung ist auch eine Vorrichtung zur gesteuerten Freisetzung dosierter Mengen von feinverteilten Feststoffen.

Zur näheren Erläuterung des Gegenstands der Erfindung sei auf die Figuren 1 und 2 verwiesen, die in beispielhafter Form einen schematischen Querschnitt durch die erfindungsgemäßen Vorrichtungen darstellen.

"Die Figur 1 zeigt zwei Venturi-Düsen (1), bestehend jeweils aus einer Luftdüse A in Verbindung mit einer Mischkammer B und einer Gemischdüse C, sich an diese Venturi-Düsen anschließende Ansaugkanäle (2), die mit einer Homogenisierungskammer (7) über ein Sieb (6) verbunden sind, eine Treibmittelleitung (3), die ein Ventil (4) mit den Venturi-Düsen (1) verbindet, einen Druckgasanschluß (5), ein Sieb (6) zwischen dem Ansaugkanal (2) und einer Homogenisierungskammer (7), ein mit letzerer verbundenes Dosierwerk (8), wobei dieses auch direkt in oder vor der Homogenisierungskammer (7) angebracht sein kann, einen Sensor (9) zur Erzeugung von Signalen in Verbindung mit einer Steuerung (10), welche das Ventil (4) und die Stellgrößen des Dosierwerks (8) betätigt bzw. regelt. Das dosierte Gut tritt als Pulver-Luft-Gemisch in Form von Pulverpaketen (27) aus der Gemischdüse C aus."

In der Figur 2 besitzt die Venturi-Düse (1), die wiederum aus einer oder mehreren Luftdüsen A, einer oder mehreren Mischkammern B und einer oder mehreren Gemischdüsen C besteht, an ihrer Eingangsseite ein Drehschieberventil (11), das an einer Achse (12) befestigt ist, wobei die Achse (12) durch einen Motor M synchron in Abhängigkeit von der Anzahl der Düsenöffnungen (13) zu der geforderten Drehzahl angetrieben wird; als vorteilhafte Ausführungsform schließt sich an die Gemischdüse bzw. -düsen C ein Beruhigungsrohr (14) bündig an, an dessen Ende durch eine schlitzförmige Öffnung (15) das dosierte Gut als Pulver-Luft-Gemisch in Form von Pulverpaketen (27) austritt. Die Öffnung (15) kann in der Verlängerung der Achse (12) angebracht sein, es kann aber auch eine Ablenkvorrichtung (16) auf der Achse (12) oder auf einer eigenen Achse in Verlängerung der Achse (12) oder auch starr am Ende des Beruhigungsrohres (14) ansitzen, welche das dosierte Gut rechtwinklig ablenkt. Zusätzlich kann eine Schablone (17) vor der Austrittsöffnung angebracht sein, die für ein geometrisch moduliertes Auftragen des Gutes auf die zu beaufschlagenden Zonen sorgt.

Bei der Ausführung gemäß Figur 1 kann die Austrittsöffnung C der Venturi-Düse als ein Membrankolben ausgebildet sein, der auf Grund seiner Eigenelastizität axial hin- und herbewegbar ist. Durch Bewegung in regelmäßigen Zeitabschnitten verhindert er das Ansetzen von störenden Anlagerungen des transportierten Gutes im Bereich der Austrittsöffnung der Venturi-Düse.

Bei der Ausführung gemäß Figur 2 können auf der Achse (12) im Bereich B der Venturi-Düse versetzt zu den Drehschieberbohrungen (13) und in gleicher Weise im Bereich des Beruhigungsrohres (14) Bürst- oder Abstreifelemente angeordnet sein, die gegebenenfalls ein Anlagern des zu transportierenden Gutes in diesen Bereichen verhindern. Die Homogenisierungskammer (7) wird entweder mit Hilfe einer Dosierwalze (19) als Element eines Mikrodosierers (z. B. Gerät der Firma Gericke) oder einer ein- oder zweiwelligen Dosierschnecke (20) oder eines Förderbandes (21) oder eines Einstreichers (26) mit Sieb (6), die als Dosierwerke dienen, mit dem pulverförmigen Gut beschickt. Die Stellgröße dieser Dosierwerke wird über die Taktzahl der Düse bzw. Düsen gesteuert in der Weise, daß die in die Homogenisierungskammer (7) einzutragende Pulvermenge in einem wählbaren Verhältnis zur Taktzahl steht.

Die Homogenisierungskammer (7) kann auch als Wirbelschichtkammer (23) ausgebildet sein und/oder ein zur Homogenisierung geeignetes Rührwerk (24) besitzen; die Homogenisierung des Gutes kann aber auch durch eine geeignete Luftführung (25) direkt oder hilfsweise erreicht werden.

Bei einigen der geschilderten Ausführungsformen empfiehlt es sich, das Sieb (6) auf seiner zur Homogenisierungskammer (7) gekehrten Seite mit einem federnd nachgestellten Einstreicher (22) zu versehen, der im Falle der Ausführung gemäß Figur 2 auf der Drehschieberwelle (12) befestigt ist, im Falle der Ausführungen gemäß Figur 1 einen eigenen Antrieb M besitzt, der gewünschtenfalls durch den Regler (10) reguliert betrieben wird.

Bei einer anderen Ausführungsform kann die Schablone (17) selbst die Austrittsöffnung (15) am Ende des Beruhigungsrohres (14) bilden, sie stellt damit eine Verlängerung des letzteren dar; die Schablone (17) kann auch drehbar angeordnet sein, wobei ihr Antrieb wiederum durch den Regler (10) geregelt erfolgt und synchron zur Taktzahl ist.

## Patentansprüche

1. Verfahren zur gesteuerten Freisetzung von pulverförmigen Feststoffen (27) zum Zwecke der Schmiermittel- bzw. Trennmittelaufbringung auf die beanspruchten Flächen von preßwerkzeugen in Tablettiermaschinen oder zur Aufbringung pulverförmiger Feststoffe (27) auf feste Trägermaterialien im Arzneimittel-, Lebensmittel- oder Katalysatorenbereich, dadurch gekennzeichnet, daß der aufzutragende Feststoff homogenisiert und mittels einer oder mehrerer Venturi-Düsen (1) über ein gasförmiges Transportmittel angesaugt und in gezielter Weise und in dosierten Mengen zum gewünschten Objekt transportiert wird, wozu das Transportmittel durch ein oder mehrere Ventile (4) bzw. (11) synchron zur Taktzahl der vorgeführten Objekte getaktet wird.

2. Verfahren nach Anspruch 1, dadurch gekennzeichnet, daß als Transportmittel komprimierte Luft verwendet wird.

3. Verfahren nach Anspruch 1 und 2, dadurch gekennzeichnet, daß die Steuerung des Transportmittels durch ein oder mehrere Ventile (4) bzw. (11) erfolgt, welches bzw. welche elektronisch, mechanisch oder pneumatisch in Abhängigkeit von der Frequenz und der Geschwindigkeit der zu beaufschlagenden Objekte angesteuert wird bzw. werden.

4. Verfahren nach Anspruch 3, dadurch gekennzeichnet, daß als Ventil ein Drehschieberventil (11) verwendet wird.

5. Verfahren nach Anspruch 1 zur gesteuerten Freisetzung dosierter Mengen (27) von feinverteilten Feststoffen und zum Zwecke der gezielten Schmiermittelaufbringung auf die beanspruchten Flächen von Preßwerkzeugen in Tablettiermaschinen, dadurch gekennzeichnet, daß die Venturi-Düse (1) direkt vor der zu beaufschlagenden Fläche der Stempel bzw. der Preßkammer angeordnet und, gegebenenfalls, der Venturi-Düse (1) eine Beruhigungszone (14) nachgeordnet wird, die gegebenenfalls an ihrem Ende mittels einer Vorrichtung (16) den gepulsten Strahl in Richtung der zu beaufschlagenden Zonen der Preßkammerwerkzeuge ablenkt.

6. Verfahren gemäß Anspruch 1 und 5, dadurch gekennzeichnet, daß unmittelbar vor der oder den Austrittsöffnungen (15) der Beruhigungszone (14) eine Schablone (17) zur Modulation des freigesetzten gepulsten Strahles eingesetzt wird.

7. Verfahren gemäß Anspruch 1 bis 6, dadurch gekennzeichnet, daß zur Aufbereitung des feinverteilten Feststoffes eine zur Herstellung eines Pulver-Gas-Gemisches dienende Homogenisierung in der Weise vorgenommen wird, daß in einer Homogenisierungskammer (7) zur Erreichung einer homogenen Verteilung der Pulverpartikel im Gas mit Hilfe eines Rührwerkes (24) und/oder einer Wirbelschicht (23) das zu transportierende Pulver-Gas-Gemisch erzeugt wird, welches vor dem Absaugen in die Venturi-Düse noch ein Sieb (6) passiert und größere Partikel durch die Tätigkeit eines Einstreichers (22) an diesem Sieb zerrieben werden.

8. Verfahren gemäß Anspruch 7, dadurch gekennzeichnet, daß zur Vordosierung des feinzuverteilenden Feststoffes ein Dosierwerk (8) mit der Taktzahl des oder der Ventile (4) bzw. (11) proportional gekoppelt wird, wobei das Übersetzungsverhältnis (Durchsatzmenge des Dosierwerks zur Taktzahl) wählbar ist.

9. Vorrichtung zur Durchführung des Verfahrens gemäß den Ansprüchen 1 bis 8 zur gesteuerten Freisetzung dosierter Mengen (27) von feinverteilten Feststoffen zum Zwecke der gezielten Schmiermittel- bzw. Trennmittelaufbringung auf die beanspruchten Flächen von Preßwerkzeugen in Tablettiermaschinen oder zur gezielten Aufbringung von dosierten Mengen feinverteilter Feststoffen (27) auf feste Trägermaterialien im Arzneimittel-, Lebensmittel- oder Katalysatorenbereich, gekennzeichnet durch eine oder mehrere Venturi-Düsen (1), jeweils bestehend aus einer Luftdüse A in Verbindung mit einer Mischkammer B und einer Gemischdüse C, einen an die Venturi-Düse anschließenden Ansaugkanal (2), eine Treibmittelleitung (3), die ein Ventil (4) mit einer Venturi-Düse (1) verbindet, einen Druckgasanschluß (5), ein Sieb (6), eine Homogenisierungskammer (7), mit welcher ein Dosierwerk (8) verbunden ist, wobei das Dosierwerk gegebenenfalls in der Homogenisierungskammer untergebracht sein kann, und einen Sensor (9) in Verbindung mit einer Steuerung (10) zur Betätigung des Ventils (4) und zur Regelung der Stellgröße des Dosierwerks (8).

10. Vorrichtung gemäß Anspruch 9, dadurch gekennzeichnet, daß die Venturi-Düse (1), bestehend aus einer oder mehreren Luftdüsen A, einer oder mehreren Mischkammern B und einer oder mehreren Gemischdüsen C, an ihrer Eingangsseite ein Drehschieberventil (11) besitzt, das an einer Achse (12) befestigt ist und welches in der Weise ansteuerbar ist, daß die Achse (12) synchron in Abhängigkeit von der Anzahl der Düsenöffnungen (13) (im Drehschieberventil (11)) zu der geforderten Taktzahl läuft, sich an die Gemischdüse bzw. -düsen C ein Beruhigungsrohr (14) bündig anschließt, an dessen Ende durch eine schlitzförmige Öffnung (15) das dosierte Gut austritt, und, gewünschtenfalls, eine Ablenkvorrichtung (16) auf der Achse (12) oder auf einer eigenen Achse in Verlängerung der Achse (12) oder starr am Ende des Beruhigungsrohres ansitzt, welche das dosierte Gut rechtwinklig ablenkt, und, gegebenenfalls, eine Schablone (17) vor der Austrittsöffnung angebracht ist, die für ein moduliertes Auftragen des Gutes auf die zu beaufschlagenden Zonen sorgt.

11. Vorrichtung gemäß Anspruch 9, dadurch gekennzeichnet, daß die Austrittsöffnung C der Venturi-Düse als ein Membrankolben ausgebildet ist, der axial in regelmäßigen Zeitabständen zur Verhinderung von störenden Anlagerungen des transportierten Gutes hin- und herbewegbar ist.

12. Vorrichtung gemäß Anspruch 10, dadurch gekennzeichnet, daß auf der Achse (12) im Bereich B der Venturi-Düse versetzt zu den Drehschieberbohrungen und in gleicher Weise im Bereich des Beruhigungsrohres (14) Bürst- oder Abstreifelemente angeordnet sind.

13. Vorrichtung gemäß Anspruch 9 bis 12, dadurch gekennzeichnet, daß die Homogenisierungskammer (7) entweder mit Hilfe
a.) einer Dosierwalze (19) mit Rille und Rakel oder
b.) einer ein- oder zweiwelligen Dosierschnecke (20) oder
c.) eines Förderband (21) oder
d.) eines Einstreichers (26) mit Sieb (6)
als Dosierwerk (8) mit dem pulverförmigen Gut gefüllt wird, die Stellgrößen des Dosierwerks über die Taktzahl der Düse bzw. Düsen gesteuert sind, wobei die einzutragende Menge in einem wählbaren Verhältnis zur Taktzahl steht.

14. Vorrichtung gemäß Anspruch 13, dadurch gekennzeichnet, daß die Homogenisierungskammer (7) entweder als Wirbelschichtkammer (23) ausgebildet ist und/oder ein zur Homogenisierung geeignets Rührwerk (24) aufweist und/oder die Homogenisierung durch geeignete Luftführung (25) ermöglicht ist.

15. Vorrichtung gemäß Anspruch 9 bis 14, dadurch gekennzeichnet, daß das Sieb (6) auf der Seite der Homogenisierungskammer einen federnd nachgestellten Einstreicher (22) besitzt, der das Sieb in definierter Weise berührt, und dessen Antrieb mit der Drehschieberwelle (12) gekoppelt ist.

## Claims

1. Process for the controlled release of powdered solids (27) for the purpose of applying lubricant or separating compound to the stressed surfaces of pressing tools in tablet making machines or for applying powdered solids (27) to solid carrier materials in the fields of pharmaceuticals, foodstuffs or catalysts, characterised in that the solid material to be applied is homogenised and sucked in, by means of one or more venturi nozzles (1), using a gaseous transporting medium and is transported in metered amounts and in controlled manner to the desired object, the transporting medium being passed through one or more valves (4) or (11) synchronously with respect to the timing of the objects moving past.

2. Process as claimed in claim 1, characterised in that compressed air is used as the transporting medium.

3. Process as claimed in claims 1 and 2, characterised in that the transporting medium is controlled by one or more valves (4) or (11) operated electronically, mechanically or pneumatically as a function of the frequency and speed of the objects to be treated.

4. Process as claimed in claim 3, characterised in that a rotary slide valve (11) is used as the valve.

5. Process as claimed in claim 1, for the controlled release of metered amounts (27) of finely divided solids and for the purpose of the controlled application of lubricant to the stressed surfaces of pressing tools in tablet making machines, characterised in that the venturi nozzle (1) is mounted directly in front of the surface of the punch or pressing chamber which is to be treated and, optionally, the venturi nozzle (1) is followed by a stabilising zone (14) which optionally, at its end, deflects the pulsed jet towards the zones of the pressing chamber tools which are to be treated, by means of an apparatus (16).

6. Process as claimed in claims 1 and 5, characterised in that immediately in front of the outlet opening or openings (15) of the stabilising zone (14) there is a template (17) for modifying the pulsed jet released.

7. Process as claimed in claims 1 to 6, characterised in that, in order to prepare the finely divided solids, homogenisation to produce a powder/gas mixture is carried out by producing the powder/gas mixture which is to be transported in a homogenisation chamber (7) in order to obtain homogeneous distribution of the particles of powder in the gas by means of a stirrer (24) and/or a fluidised bed (23) and before being sucked into the venturi nozzle this powder/gas mixture also passes through a screen (6) and any larger particles are rubbed through the screen by the action of a spreader (22).

8. Process as claimed in claim 7, characterised in that, for the preliminary metering of the solids which are to be finely divided, a metering device (8) is coupled proportionally to the cycle of the valve or valves (4) or (11), the transmission ratio (throughput of the metering device relative to the cycle) being selectable.

9. Apparatus for carrying out the process according to claims 1 to 8 for the controlled release of metered quantities (27) of finely divided solids for the purpose of the controlled application of lubricant or separating compound to the stressed surfaces of pressing tools in tablet making machines or for the controlled application of metered quantities of finely divided solids (27) to solid carrier materials in the fields of pharmaceuticals, foodstuffs or catalysts, characterised by one or more venturi nozzles (1), each consisting of an air nozzle A in conjunction with a mixing chamber B and a mixing nozzle C, an intake channel (2) adjoining the venturi nozzle, a propellant duct (3) which connects a valve (4) to a venturi nozzle (1), a pressure gas connection (5), a screen (6), a homogenisation chamber (7) to which a metering device (8) is connected, the metering device optionally being accommodated in the homogenisation chamber, and a sensor (9) in conjunction with a control device (10) for actuating the valve (4) and regulating the regulated value of the metering device (8).

10. Apparatus as claimed in claim 9, characterised in that the venturi nozzle (1), consisting of one or more air nozzles A, one or more mixing chambers B and one or more mixing nozzles C, has at its entry end a rotary slide valve (11) which is secured to a spindle (12) and which can be actuated so that the spindle (12) operates synchronously as a function of the number of nozzle openings (13) (in the rotary slide valve (11)) at the required frequency, a stabilisation tube (14) fits flush against the mixing nozzle or nozzles C and the metered material emerges at one end thereof through a slot-like opening (15) and, if desired, a deflecting device (16) is located on the spindle (12), or on its own spindle provided on an extension of the spindle (12), or fixedly at the end of the stabilising tube, this deflecting device deflecting the metered material at right angles, and optionally a template (17) is mounted in front of the outlet opening, to modify the application of the material to the zones which are to be treated.

11. Apparatus as claimed in claim 9, characterised in that the outlet opening C of the venturi nozzle is constructed as a diaphragm piston which is axially movable back and forth at regular intervals of time in order to prevent harmful accumulations of the material being transported.

12. Apparatus as claimed in claim 10, characterised in that brush or wiper elements are mounted on the spindle (12) in the region B of the venturi nozzle, offset relative to the rotary slide bores and in a similar manner in the region of the stabilisation tube (14).

13. Apparatus as claimed in claims 9 to 12, characterised in that the homogenisation chamber (7) is filled with the powdered material either using
a) a metering roller (19) with groove and wiper or
b) a single- or double-shaft metering screw (20) or
c) conveyor belt (21) or
d) a spreader (26) with screen (6)
as the metering device (8), the regulating values of the metering device are controlled by means of the cycle of the nozzle or nozzles, whilst the quantity to be introduced is in a selectable ratio to the cycle.

14. Apparatus as claimed in claim 13, characterised in that the homogenisation chamber (7) is constructed either as a fluidised bed chamber (23) and/or has a stirrer (24) suitable for homogenisation and/or or the homogenisation is made possible by suitable guiding (25) of the air.

15. Apparatus as claimed in claims 9 to 14, characterised in that the screen (6) has, on the side nearest the homogenisation chamber, a resiliently mounted spreader (22) which touches the screen in a defined manner and the drive of which is coupled to the rotary slide shaft (12).

## Revendications

1. Procédé de libération commandée de matières solides pulvérulentes (27) pour l'application de lubrifiants ou d'agents de séparation sur les surfaces sollicitées d'outils de compression dans des machines de compactage ou pour l'application de matières solides pulvérulentes (27) sur des matériaux supports solides dans le domaine des médicaments, des produits alimentaires ou des catalyseurs, caractérisé en ce que la matière solide à appliquer est homogénéisée et aspirée par un agent de transport gazeux à l'aide d'un ou plusieurs tubes de Venturi (1) et est transportée de manière ciblée et en des quantités dosées jusqu'à l'objet souhaité, l'agent de transport étant délivré en cadence par une ou plusieurs vannes (4) ou (11) de manière synchronisée avec la cadence des objets qui sont amenés à passer devant.

2. Procédé selon la revendication 1, caractérisé en ce que l'on utilise de l'air comprimé comme agent de transport.

3. Procédé selon les revendications 1 et 2, caractérisé en ce que la commande de l'agent de transport est assurée par une ou plusieurs vannes (4) ou (11) qui sont commandées de manière électronique, mécanique ou pneumatique en fonction de la fréquence et de la vitesse des objets à charger.

4. Procédé selon la revendication 3, caractérisé en ce que l'on utilise comme vanne une vanne rotative (11).

5. Procédé selon la revendication 1 de libération commandée de quantités dosées (27) de matières solides finement divisées et d'application ciblée de lubrifiants sur les surfaces sollicitées d'outils de compression dans des machines de compactage, caractérisé en ce que le tube de Venturi (1) est disposé directement devant la surface à charger du poinçon ou de la chambre de compression et, éventuellement, en ce qu'une zone de tranquillisation (14) est disposée en aval du tube de Venturi (1), zone qui dévie éventuellement à son extrémité le jet pulsé en direction des zones à charger des outils de la chambre de compression à l'aide d'un dispositif (16).

6. Procédé selon les revendications 1 et 5, caractérisé en ce qu'un gabarit (17) pour moduler le jet pulsé libéré est disposé immédiatement devant la ou les ouvertures de sortie (15) de la zone de tranquillisation (14).

7. Procédé selon les revendications 1 à 6, caractérisé en ce que, pour préparer la matière solide finement divisée, une homogénéisation servant à préparer un mélange poudre-gaz est réalisée de telle manière que le mélange poudre-gaz est préparé dans une chambre d'homogénéisation (7) pour obtenir une répartition homogène des particules de poudre dans le gaz à l'aide d'un mélangeur (24) et/ou d'un lit fluidisé (23), mélange qui franchit encore un tamis (6) avant l'aspiration dans le tube de Venturi et les particules de plus grande taille sont broyées par l'action d'un distributeur (22) au niveau de ce tamis.

8. Procédé selon la revendication 7, caractérisé en ce que pour le prédosage de la matière solide à diviser finement un dispositif de dosage (8) est couplé à la cadence de la ou des vannes (4) ou (11) de manière proportionnelle, le rapport de multiplication (débit du dispositif de dosage par rapport à la cadence) pouvant être choisi.

9. Dispositif pour la mise en oeuvre du procédé selon les revendications 1 à 8 pour la libération commandée de quantités dosées (27) de matières solides finement divisées pour l'application ciblée de lubrifiants ou d'agents de séparation sur les surfaces sollicitées d'outils de compression dans des machines de compactage ou pour l'application ciblée de quantités dosées de matières solides finement divisées (27) sur des matériaux supports solides dans le domaine des médicaments, des produits alimentaires ou des catalyseurs, caractérisé par un ou plusieurs tubes de venturi (1), consistant chacun en une buse d'air A reliée à une chambre mélangeuse B et à une buse de mélange C, un canal d'aspiration (2) qui se raccorde au tube de Venturi, une conduite d'agent d'entraînement (3), qui relie une vanne (4) à un tube de Venturi (1), un raccord de gaz comprimé (5), un tamis (6), une chambre d'homogénéisation (7) à laquelle est relié un dispositif de dosage (8), le dispositif de dosage pouvant éventuellement être disposé dans la chambre d'homogénéisation, et un capteur (9) en liaison avec une commande (10) pour l'actionnement de la vanne (4) et pour le réglage de la variable de réglage du dispositif de dosage (8).

10. Dispositif selon la revendication 9, caractérisé en ce que le tube de venturi (1), qui consiste en une ou plusieurs buses d'air A, une ou plusieurs chambres mélangeuses B et une ou plusieurs buses de mélange C, possède sur son côté d'entrée une vanne rotative (11) qui est fixée sur l'axe (12) et qui peut être commandée par le fait que l'axe (12) tourne de manière synchrone en fonction du nombre des ouvertures de buse (13) (dans la vanne rotative (11)) par rapport à la cadence voulue, qu'à la ou les buses de mélange C se raccorde à affleurement un tube de tranquillisation (14) à l'extrémité duquel sort le produit dosé par une ouverture (15) en forme de fente, et, éventuellement, qu'un dispositif de déviation (16) repose sur l'axe (12) ou sur un axe propre en prolongement de l'axe (12) ou de manière rigide à l'extrémité du tube de tranquillisation, dispositif qui dévie à angle droit le produit dosé, et, éventuellement, qu'un gabarit (17), qui assure un apport modulé du produit sur les zones à charger, est disposé devant l'ouverture de sortie.

11. Dispositif selon la revendication 9, caractérisé en ce que l'ouverture de sortie C du tube de Venturi est sous forme d'un diaphragme qui est déplaçable axialement dans un sens et dans l'autre à des intervalles réguliers pour empêcher des dépôts gênants du produit transporté.

12. Dispositif selon la revendication 10, caractérisé en ce que des éléments de brosse ou de racle (14) sont disposés sur l'axe (12) dans le domaine B du tube de Venturi de manière décalée par rapport aux alésages de la vanne rotative et de la même manière dans le domaine du tube de tranquillisation (14).

13. Dispositif selon les revendications 9 à 12, caractérisé en ce que la chambre d'homogénéisation (7) est remplie de produit pulvérulent à l'aide
a) d'un cylindre de dosage (19) avec une rainure et une racle ou
b) d'une vis doseuse (20) à un ou deux arbres ou
c) d'une bande transporteuse ( 21 ) ou
d) d'un distributeur (26) avec un tamis (6) en tant que dispositif de dosage (8), les variables de réglage du dispositif de dosage sont commandées par l'intermédiaire de la cadence de la ou des buses, la quantité à introduire étant située dans un rapport à la cadence qui peut être choisi.

14. Dispositif selon la revendication 13, caractérisé en ce que la chambre d'homogénéisation (7) est sous forme de chambre à lit fluidisé (23) et/ou comporte un mélangeur (24) convenant pour l'homogénéisation et/ou l'homogénéisation est rendue possible par une amenée d'air (25) appropriée.

15. Dispositif selon les revendications 9 à 14, caractérisé en ce que le tamis (6) possède du côté de la chambre d'homogénéisation un distributeur (22) réglé de manière élastique qui est en contact avec le tamis d'une manière définie et dont l'entraînement est couplé à l'arbre (12) de la vanne rotative.
